# DEMANDE DE BREVET EUROPEEN

(11) **EP 0 308 313 A1**
(43) Date de publication de la demande: **22.03.1989**
(21) Numéro de dépôt: 88402295.5
(22) Date de dépôt: 12.09.1988
(51) Int. Cl.: E04B 1/24

(54) **Structure d'habitation telle que par exemple un gîte**

(30) Priorité: 17.09.1987 FR 8712895
(71) Demandeur: Ouroussoff, Vladimir, F-75016 Paris (FR)
(72) Inventeur: Ouroussoff, Vladimir, F-75016 Paris (FR)
(74) Mandataire: Durand, Yves Armand Louis

(57) **Abrégé**

La présente invention concerne une structure d'habitation.

Une telle structure est caractérisée en ce qu'elle est constituée d'une charpente métallique (1) comprenant une rangée ou série horizontale de fermes triangulaires (2) de préférence équilatérales verticales et de même grandeur, posées sur deux poutres (4) honrizontales paralléles et longitudinalement espacées de préférence uniformément et reliées entre elles par une poutre faîtière (3).

La présente invention trouve application dans la fabrication notamment de gîtes.

## Description

La présente invention concerne une structure d'habitation telle qu'un gîte, une maison, un édifice ou bâtiment analogue.

Plus précisément, l'invention a pour but de créer un gîte de construction économique, d'une structure réduisant au maximum les pertes de matière et la main d'oeuvre de fabrication et de montage tout en étant à l'abri des tremblements de terre, des ouragans, d'inondations, des rongeurs et de la vermine.

Pour cela, la structure d'habitation selon l'invention est caractérisée en ce qu'elle est constituée d'une charpente métallique comprenant une rangée ou série horizontale de fermes triangulaires de préférence équilatérales verticales de même grandeur, posés sur deux poutres horizontales parallèles et longitudinalement espacées de préférence uniformément et reliées entre elles par une poutre faîtière.

Selon une caractéristique de l'invention, chaque ferme se compose de trois poutrelles, deux poutrelles parallèles voisines présentant respectivement deux rainures longitudinales mutuellement en regard, servant de glissières pour y introduire, par coulissement, des panneaux de revêtement notamment thermiquement isolants.

Selon une autre caractéristique de l'invention, les poutrelles de chaque ferme sont réalisées à partir de profilés assemblés soit par soudage, soit par boulonnage de goussets d'angle.

Selon encore une autre caractéristique de l'invention, les deux poutres horizontales parallèles sont supportées respectivement par deux paires de pilotis.

Selon toujours une autre caractéristique de l'invention, les poutrelles formant les côtés des fermes sont chacune réalisées en deux parties assemblées en prolongement l'une de l'autre par boulonnage de deux plaques de raccord respectivement solidaires de deux extrémités des deux parties de poutrelles.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant deux modes de réalisation de l'invention et dans lesquels :
- la figure 1 est une vue en perspective de la charpente de la structure d'habitation montée sur pilotis;
- la figure 2 est une vue agrandie en perspective de la partie cerclée en II de la figure 2 et représentant un premier mode de réalisation d'assemblage de poutrelles de chaque ferme de la charpente ;
- la figure 3 est une vue agrandie en perspective de la partie cerclée en III de la figure 1 et représentant un premier mode de réalisation d'assemblage de poutrelles de chaque ferme de pignon ;
- la figure 4 est une vue en coupe suivant la ligne IV-IV de la figure 2 ;
- la figure 5 est une vue en coupe suivant la ligne V-V de la figure 3 ;
- la figure 6 est une vue plane agrandie de la partie cerclée en VI de la figure 1 ;
- la figure 7 est une vue agrandie en perspective de la partie cerclée en VII de la figure 1 ;
- la figure 8 est une vue en coupe suivant la ligne VIII-VIII de la figure 7 ;
- la figure 9 représente l'assemblage au sommet d'un pilotis d'une partie de poutre horizontale servant au support des fermes ;
- la figure 10 est une vue agrandie en perspective de la partie cerclée en II de la figure 1 et représentant un deuxième mode de réalisation d'assemblage de poutrelles de chaque ferme de la charpente ;
- la figure 11 est une vue agrandie en perspective de la partie cerclée en III et représentant un deuxième mode de réalisation d'assemblage de poutrelles de chaque ferme de pignon ;
- la figure 12 représente partiellement en perspective un deuxième mode de réalisation du faîte de la structure d'habitation conforme à l'invention ;
- la figure 13 est une vue en coupe suivant la ligne XIII-XIII de la figure 12 ;
- la figure 14 est une vue plane d'une ferme en triangle équilatéral, dont les deux côtés sont chacun réalisés par assemblage de deux parties de poutrelles en prolongement l'une de l'autre ;
- la figure 15 est une vue agrandie de la partie cerclée en XV de la figure 14 et représentant les deux parties de poutrelles assemblées par boulonnage en prolongement l'une de l'autre ;
- les figures 16A-16C représentent les différentes phases d'introduction de panneaux de revêtement dans la charpente de la structure d'habitation conforme à l'invention ; et
- la figure 17 est une vue semblable à la figure 1 et représentant l'une des pentes de la charpente revêtue d'une couverture extérieure de protection.

En se reportant aux figures 1 à 9, il est représenté une structure de gîte constituée d'une charpente métallique 1 comprenant une rangée ou série horizontale de fermes triangulaires 2 de préférence équilatérales verticales de même grandeur et, dans le cas présent, au nombre de onze comportant neuf fermes disposées entre deux fermes de pignons. Les fermes 2, longitudinalement espacées de préférence uniformément, sont reliées entre elles par une poutre faîtière S et sont posées sur deux poutres horizontales parallèles 4 supportées respectivement par deux paires de pilotis 5.

Chaque ferme 2 se compose de trois poutrelles profilées 2a-2c assemblées par boulonnage de goussets d'angle 6, les poutrelles 2a et 2b définissant la pente de la toiture faisant également offices de murs du gîte tandis que la poutrelle 2c, posée sur les deux poutres 4 tranversalement à celles-ci, sert de support du plancher du gîte. Chaque poutrelle des deux fermes de pignons a un profilé en U tandis que les poutrelles des autres fermes ont chacune un profilé IPE résultant en fait de l'assemblage par soudage dos à dos de deux profilés en U. De plus, les poutrelles horizontales inférieures 2c, dans la mesure où elles servent à constituer le plancher, sont plus grosses que les poutrelles 2a et 2b. Les deux poutres 4 sont chacune profilées en T. Chaque poutrelle 2c est fixée sur les deux poutres 4 à l'aide respectivement de deux boulons 7, dont la tige filetée, soudée à une face externe intérieure d'une aile du profilé en U 2c de chaque ferme de pignon ou à la face externe intérieure d'une aile du profilé IPE des autres fermes, traverse un orifice correspondant pratiqué au travers d'une aile de la poutre 4 profilée en T. L'assemblage des poutres 4 sur chacun des pilotis 5 s'effectue en introduisant la partie formant pied 4a du profilé en T dans une rainure longitudinale 8 pratiquée au sommet de chaque pilotis 5, la profondeur de chaque rainure 8 étant sensiblement égale à la hauteur du pied 4a. Un boulon 9 traversant la partie supérieure de chaque pilotis 5 et un orifice correspondant pratiqué à travers la jambe 4a de chaque profilé en T 4 solidarise les poutres 4 aux pilotis 5.

L'assemblage de la poutrelle 2a à la poutrelle 2c ou de la poutrelle 2b à la poutrelle 2c s'effectue à l'aide de deux goussets d'angle 6a, 6b, le gousset 6a étant solidaire par soudage de la face supérieure d'une aile de la poutrelle 2c tandis que le gousset 6b est solidaire par soudage de la face interne d'une aile de la poutrelle 2a. Chaque gousset 6a et 6b est ainsi solidarisé respectivement aux poutrelles 2c et 2a de façon qu'à la position d'assemblage de celles-ci, ils soient disposés côte à côte et assemblés l'un contre l'autre à l'aide de boulons 10 traversant les deux goussets 6a, 6b.

L'assemblage entre elles des poutrelles 2a, 2b formant le sommet du gîte s'effectue à l'aide des goussets d'angle 6c, chacun solidarisé entre les parties formant âmes de deux poutrelles adjacentes 2a, 2b par l'intermédiaire de la poutre faîtière 3. Plus précisément, la poutre faîtière 3 est réalisée à partir de deux plaques métalliques adjacentes 3a, 3b définissant un angle aigu et solidaires l'une de l'autre par une soudure continue 11 pratiquée le long du sommet de la poutre faîtière ainsi définie. Les plaques 3a, 3b de la poutre 3 sont fixées respectivement contre les ailes successives internes des poutrelles 2a et 2b par l'intermédiaire de boulons 12, dont chaque tige filetée est solidaire par soudage de chacune des faces internes des ailes des poutrelles 2a et 2b et traverse un orifice correspondant de chacune des plaques 3a, 3b. Les goussets d'angle 6c sont soudés par leurs deux côtés adjacents définissant leurs sommets entre les plaques 3a, 3b de la poutre 3.

Avantageusement, deux poutrelles voisines 2a ou 2b respectivement de deux fermes voisines présentent respectivement deux rainures longitudinales 2al ou 2bl mutuellement en regard, servant de glissières pour y introduire, par coulissement, des panneaux de revêtement notamment thermiquement isolants 13 comme il sera expliqué ultérieurement en référence aux figures 16A-l6C.

Les figures 10-13 représentent un autre mode de réalisation d'assemblage entre elles des poutrelles 2a-2c de chacune des fermes 2. L'assemblage de chaque poutrelle 2a et 2b à la poutrelle 2c s'effectue par soudage de l'extrémité libre des ailes opposées de chaque profilé 2a ou 2b sur la surface de l'aile supérieure du profilé 2c correspondant comme schématisé en 14. De même, les poutrelles 2a et 2b de chaque ferme sont assemblées l'une à l'autre par soudage bord à bord de leurs extrémités libres supérieures adjacentes comme schématisé en 15. Il est à noter que la poutre faîtière 3 est constituée d'une plaque métallique fixée à chacune des ailes internes des poutrelles 2a par l'intermédiaire de deux boulons 16, dont chacune des tiges filetées est solidaire par soudage de chacune de ces ailes et traverse un orifice correspondant de la plaque 3.

Le choix de l'un ou l'autre des deux modes de réalisation d'assemblage des poutrelles de fermes précédemment décrits dépendra des problèmes de gabarit de transport. Si un tel problème ne se pose pas, l'assemblage par soudage de préférence en atelier sera choisi Dans le cas contraire, le choix se portera sur l'assemblage par boulonnage sur chantier.

En vue de faciliter le transport des triangles de fermes, les poutrelles 2a, 2b peuvent chacune être fractionnées en deux parties comme cela ressort de la figure i4, deux plaques de raccord 16 étant solidarisées, par exemple par soudage, en prolongement respectivement des deux parties de poutrelles à assembler. L'assemblage des deux parties de poutrelles 2a ou 2b en prolongement l'une de l'autre s'effectue à l'aide de boulons 17, par exemple au nombre de quatre, traversant les deux plaques de raccord 16 ainsi serrées l'une contre l'autre comme représenté en figure 15.

Les figures 16A-16C représentent l'introduction des panneaux de revêtement 13 pour réaliser les murs-toit du gîte ainsi que le plancher de celui-ci. La formation du plancher s'effectue en introduisant par coulissement des panneaux 13 entre les rainures longitudinales mutuellement en regard de poutrelles voisines 2c. La figure l6A montre l'introduction du dernier panneau de plancher l3 ainsi que l'introduction du premier panneau mur-toit entre deux rainures longitudinales mutuellement en regard respectivement de deux poutrelles voisines 2a d'un côté du gîte, l'une d'elles étant la poutrelle d'une ferme de pignon. La figure 16B représente l'introduction des derniers et premiers panneaux mur-toit respectivement des deux côtés ou versants du gîte. La figure 16C représente l'introduction du dernier panneau mur-toit du deuxième côté du gîte. Bien entendu, l'introduction des panneaux ci-dessus s'effectue une fois que la charpente a été boulonnée ou soudée. Comme représenté, les deux côtés du gîte et le plancher de celui-ci sont formés à partir de l'introduction entre deux poutrelles voisines 2a, 2b ou 2c de deux panneaux disposés bout à bout, étant bien entendu qu'un seul panneau peut être utilisé. Chaque panneau peut être composé d'un isolant comprimé entre deux plaques de bois et/ou de plâtre. De plus, les panneaux mur-toit 13 sont immobilisés entre deux poutrelles voisines 2c par leurs bords inférieurs venant en appui sur les parties d'extrémité correspondantes des panneaux 13 du plancher.

Ce procédé de réalisation du gîte élimine ainsi toute main d'oeuvre de fixation par clous, vis ou analogues. De plus, en choisissant des poutrelles profilées du commerce, de préférence de 6 m de long (profilé laminé ou en tôle pliée) qui est la longueur la plus usuelle de fabrication du produit, on réduit au maximum les pertes de matière.

La figure 17 représente un versant du toit ou mur du gîte recouvert extérieurement d'une couverture 18 composée par exemple de bardeaux en carton bitumé, une feuille de feutre bitumé pouvant être montée en sandwich entre les panneaux de revêtement 13 et la couverture 18. Cette figure montre également la présence d'un profilé en aluminium à section transversale trapézoïdale 19 constituant le faîte du toit et de profilés en aluminium à section transversale en U 20 pour la bordure du toit.

Par ailleurs, les fermes de pignons peuvent recevoir une paroi de fermeture appropriée dont au moins une est munie de portes et fenêtres.

Les pilotis 5 peuvent être réalisés à partir de poteaux télégraphiques existants actuellement en abondance en Europe. Afin de protéger les poteaux contre la vermine, il est avantageux de mélanger du poison au sol autour de la partie enfouie des poteaux. Enfin, une protection adéquate contre les rongeurs peut être installée en haut des poteaux.

## Revendications

1. Structure d'habitation, telle qu'un gîte, caractérisée en ce qu'elle est constituée d'une charpente métallique (1) comprenant une rangée ou série horizontale de fermes triangulaires (2) se composant chacune de trois poutrelles (2a-2c), de préférence équilatérales verticales de même grandeur, posées sur deux poutres horizontales parallèles (4), longitudinalement espacées de préférence uniformément et reliées entre elles par une poutre faîtière (3).

2. Structure selon la revendication 1, caractérisée en ce que deux poutrelles parallèles ou voisines (2a, 2b ou 2c) respectivement de deux formes voisines présentent respectivement deux rainures longitudinales mutuellement en regard, servant de glissières pour y introduire, par coulissement, des panneaux de revêtements ou de plancher (13) notamment thermiquement isolants.

3. Structure selon la revendication 1 ou 2, caractérisée en ce que les poutrelles précitées de chaque ferme (2) sont réalisées à partir de profilés assemblés soit par soudage, soit par boulonnage de goussets d'angle (6).

4. Structure selon l'une des revendications précédentes, caractérisée en ce que les deux poutres horizontales parallèles (4) sont supportées respectivement par deux paires de pilotis (5).

5. Structure selon l'une des revendications précédentes, caractérisée en ce que les poutrelles (2a, 2b) formant côtés des fermes (2) sont chacune réalisées en deux parties assemblées en prolongement l'une de l'autre par boulonnage de deux plaques de raccord (16) respectivement solidaires des deux extrémités des deux parties de poutrelles.

6. Structure selon l'une des revendications précédentes, caractérisée en ce qu'au moins l'une des fermes de pignon (2) reçoit une paroi de fermeture appropriée munie de portes et fenêtres.

7. Structure selon l'une des revendications précédentes, caractérisée en ce que les pentes de la charpente sont recouvertes de bardeaux en carton bitumé (18).

8. Structure selon l'une des revendications précédentes, caractérisée en ce que les panneaux de revêtement (13) sont immobilisés entre deux poutrelles voisines (2c) par leurs bords inférieurs venant en appui sur les parties d'extrémités correspondantes des panneaux de plancher (13).
